# EUROPÄISCHE PATENTSCHRIFT

(11) **EP 0 490 141 B1**
(45) Veröffentlichungstag und Bekanntmachung des Hinweises auf die Patenterteilung: **28.12.1994**
(21) Anmeldenummer: 91119952.9
(22) Anmeldetag: 22.11.1991
(51) Int. Cl.: H01H 27/06, H01H 9/04

(54) **Einbauanordnung wenigstens eines elektrischen Schalters**
Mounting of an electrical switch
Montage d'un interrupteur électrique

(30) Priorität: 11.12.1990 DE 4039443
(43) Veröffentlichungstag der Anmeldung: 17.06.1992
(73) Patentinhaber: MERCEDES-BENZ AG, 70327 Stuttgart (DE); Marquardt GmbH, 78604 Rietheim-Weilheim (DE)
(72) Erfinder: Auer, Wolfgang, Dipl.-Ing., W-7270 Nagold (DE); Töpfer, Claus, Dipl.-Ing., W-7032 Sindelfingen (DE); Schutzbach, Bernd, W-7200 Tuttlingen (DE)

(56) Entgegenhaltungen:
- DE-A- 3 434 962
- DE-A- 3 720 136
- DE-B- 1 028 205
- GB-A- 2 207 811
- US-A- 2 062 928

## Beschreibung

Die Erfindung bezieht sich auf eine Einbauanordnung wenigstens eines elektrischen Schalters mit den Merkmalen des Oberbegriffs des Patentanspruchs 1. Eine Einbauanordnung mit diesen Merkmalen ist bekannt (DE 31 23 861 C2). Sie enthält ein mit einem Deckel verschließbares, abgedichtetes Gehäuse mit einer Kabeldurchführung, in das zwei Schalter vormontiert einsetzbar sind. Auf der Betätigungsseite der Schalter hat das Gehäuse eine Öffnung, die durch eine elastische Membrandichtung verschlossen ist. Ein in dem Gehäuse schwenkbeweglich gelagertes Betätigungsteil für die Schalter weist eine die genannte Membran nach außer durchdringende Mitnehmernase auf, die zur unmittelbaren Kontaktierung mit auf dem zugeordneten Schließzylinder angeordneten Nocken vorgesehen ist.

Das Gehäuse ist mit hakenförmigen Befestigungsvorsprüngen versehen, die eine clipsbare Anbringung des Gehäuses samt Schaltern erlauben.

Die Einbaulage des in der DE 31 23 861 C2 beschriebenen Schalters in sehr enger Umgebung, die aus der den Stand der Technik (einen Ausschnitt aus der Schließzylinder-Türgriff-Baugruppe von Fahrzeugen des Typs Mercedes-Benz C 126) illustrierenden, nun kurz zu beschreibenden **Figur 3** erkennbar ist, läßt jedoch keine schloßunabhängige Demontage zu.

Die Bezugszeichen dieser Figur sind zur klaren Markierung ihrer Zugehörigkeit in Anführungszeichen geschrieben. Ersichtlich ist ein Schalter "S" zwar mit seinen hakenförmigen Befestigungsvorsprüngen "B" unmittelbar an einer Führung "F" eines Schließzylinders "SZ" befestigt und über eine aus seinem Gehäuse "G" herausgeführte, mit einem Stecker "ST" versehene Leitung "L" elektrisch anschließbar. Deutlich wird aber auch die gedrängte Einbausituation, die es nicht ermöglicht, den Schalter "S" ohne Demontage von Schließzylinder "SZ" und Türziehgriff "TG" - der mit einem Betätigungshebel "H" den Schließzylinder "SZ" und den Schalter "S" ringartig umfaßt - auszutauschen. Dem steht darüber hinaus eine an der Führung "F" befestigte Zugentlastung "Z" für die Leitung "L" entgegen.

Im Einbauzustand wird das Gehäuse auf eine feststehende Schließzylinderführung aufgeclipst. Bedingt durch die Schalterkonstruktion muß die genannte Mitnehmernase in unmittelbare Nähe einer mit dem Schließzylinder drehgekuppelten Nockenbahn gelangen. Darüber hinaus können nur sehr geringe Schwenkwinkel des Schalterbetätigungsteils aufgenommen werden. Entsprechend exakt muß die Relativlage zwischen dem Gehäuse und dem Schließzylinder definiert sein. In dieser Stellung muß die Mitnehmernase mit dem Aufclipsen des Gehäuses so genau justiert sein, daß eine einwandfreie Funktion der eingebauten Schalter erzielt wird. Diese setzt unter anderem voraus, daß sich die aufeinander senkrecht stehenden Achsen der Mitnehmernase und des Schließzylinders schneiden.

Die dazu erforderliche enge Tolerierung der Einbauanordnung verursacht natürlich beträchtliche Kosten und erschwert die Serienmontage im Kraftfahrzeug-Einsatz wegen des hohen Genauigkeitsanspruchs.

Eine weitere Beschreibung der Problematik findet sich in der DE 34 34 962 C2.

Es ist ein pneumatisches Stellelement (DE 38 04 838 C1) bekannt, dessen Gehäuse eine Tunnelbohrung aufweist, in die ein vormontierter elektrischer Schalter, der betätigungsseitig mit einer elastischen Schutzkappe gegen direkte mechanische Einwirkungen, Staub und Nässe geschützt ist, fest eingesetzt ist. Der Schalter wird mittelbar über ein kulissengeführtes Schalterbetätigungsteil durch Bewegungen des Stellgliedes des genannten Stellelementes geschaltet. Ein baugleicher Schalter - ohne Schutzkappe - ist z. B. in DE 29 36 821 A1 gezeigt. Diese Schalterbauart ist bezüglich ihres Schaltverhaltens relativ unempfindlich gegen toleranzbehaftete Einbaulagen, weil sie mittels einer langgestreckten Schnappfeder geschaltet wird, die auch verhältnismäßig große Hübe aufnehmen kann.

Einen Hinweis auf eine schließzylindernahe Einbauanordnung von elektrischen Schaltern gibt diese bekannte Schalteranordnung in einem pneumatischen Stellelement jedoch nicht.

Aus dem DE-GM 66 03 332 ist ein wasserdichter Schalter bekannt, der betätigungsseitig durch eine randseitig abgestützte, geschlossene flexible Kappe abgedichtet ist.

Aus der DE 38 27 638 A1 ist es im Zusammenhang mit abgedichteten Schaltgeräten bekannt, Schaltereinsätze in einseitig offene Gehäuse einzusetzen und nach dem Einstecken wasserdicht zu vergießen.

Aus der DE-AS 1 028 205 ist eine Anordnung eines elektrischen, über einen Schließzylinder bei bestimmten Schlüsseldrehwinkeln betätigbaren Schalters bekannt, bei der zum einen ein Trägerteil zur Aufnahme des Schalters, zum anderen ein den Achsversatz zwischen der Längsachse des Schließzylinders und der Aufnahme des Schalters überbrückendes, unabhängig von dem Schalter geführtes und mittels des eingesteckten Schlüssels über einen Nockenantrieb bewegbares Schalterbetätigungsteil vorgesehen ist.

Es ist bekannt (DE 85 00 856 U1), daß ein elektrischer Schalter in ein rohrhülsenartiges Bauteil eingesetzt und bedarfsweise darin verrastet werden kann.

Schließlich ist es bekannt (DE 35 16 732 C1), in einem Schließzylinder den beim Einstecken eines Schlüssels erfolgenden Hub einer Zuhaltung des Schließzylinders für eine Betätigung eines dem Schließzylinder zugeordneten Schalters auszunutzen.

Es wurde auch bereits vorgeschlagen (ältere Patentanmeldung P 40 08 834.0-31; DE ... A1), an einem Türschloß eines Kraftfahrzeugs zwei Steuerschalter für eine Diebstahlsicherung, Zentralverriegelung oder dgl. anzubringen und diese gegen Nässe und Schmutz zu schützen, indem ein Trägerteil für die Schalter in den Innenraum des Fahrzeugs auf dem Türinnenblech z. B. durch Aufclipsen befestigt wird. An dieser Aufnahmestelle ist keine Verschmutzung oder Befeuchtung zu erwarten, so daß auf eigene Abdichtmaßnahmen an den Schalter kostengünstig verzichtet werden kann. Ferner wird es mit dieser Anordnung möglich, die Schalter unabhängig von dem Schloß zu montieren. Die benötigten elektrischen Anschlußleitungen können daher ohne Beeinträchtigung der Schloßmontage fest mit den Schaltern verbunden und zur mechanischen Sicherung auch mit deren Gehäusen vergossen werden, wodurch eine schloßnahe elektrische Steckverbindung entfallen kann.

Allerdings beansprucht die beschriebene Einbauanordnung eine recht große Einbautiefe in der Tür, weil das Trägerteil noch hinter der Schloßnuß des zu dem Schließzylinder gehörenden Schlosses angeordnet werden muß und über die eigens verlängerte und abgedichtet durch das erwähnte Türinnenblech geführte Drehstange des Schließzylinders angetrieben wird.
Eine solche Einbautiefe steht nicht in allen Fahrzeugen zur Verfügung, weshalb weitere Lösungen gesucht werden mußten, die zumindest eine befriedigende und schnelle Montage und Demontage wenigstens eines schließzylindernah anzuordnenden Schalters gewährleisten.

Die Erfindung hat daher die Aufgabe, eine gattungsgemäße Einbauanordnung so auszubilden, daß der wenigstens eine Schalter mit großzügigeren Einbautoleranzen montiert und demontiert werden kann.

Diese Aufgabe wird mit den Merkmalen des Patentanspruchs 1 erfindungsgemäß gelöst.

Die kennzeichnenden Merkmale der Unteransprüche offenbaren vorteilhafte Weiterbildungen der erfindungsgemäßen Einbauanordnung.

Der vorgesehene Achsversatz zwischen Schließzylinder und Aufnahmestelle wird vorzugsweise durch einen linear verschiebbaren Stößel - der seinerseits z. B. in bekannter Weise über einen mit dem Schließzylinder drehbaren Nocken antreibbar ist - überbrückt.

Weitere Einzelheiten und Vorteile gehen aus der Zeichnung eines Ausführungsbeispiels und deren sich hier anschließender eingehender Beschreibung hervor, wobei zunächst anhand der Figur 3 kurz der Stand der Technik verdeutlicht wird.

Es zeigen
- Figur 1: eine geschnittene Ansicht einer erfindungsgemäßen Einbauanordnung, die eine in eine Aufnahmestelle eingeclipste Rohrhülse mit darin fest angeordnetem Schalter aufweist,
- Figur 2: eine Frontansicht der Rohrhülse gemäß Figur 1 aus Blickrichtung II-II, die auch die Formcodierung zwischen der Aufnahmestelle (Einsteckgehäuse) und der Rohrhülse zeigt,
- Figur 3: eine Darstellung der gattungsbildenden Einbauanordnung (Stand der Technik).

Vorab sei angemerkt, daß die Bezugszeichen der den Einbauzustand eines in der gattungsbildenden DE 31 23 861 C2 beschriebenen Schalters (Stand der Technik) wiedergebenden **Figur 3** zur klaren Markierung ihrer Zugehörigkeit in Anführungszeichen geschrieben sind. Aus dieser Figur, die einen Ausschnitt aus einer ausgeführten Schließzylinder-Türgriff-Baugruppe zeigt, geht hervor, daß ein Schalter "S" zwar mit seinen hakenförmigen Befestigungsvorsprüngen "B" unmittelbar an einer Führung "F" eines Schließzylinders "SZ" befestigt ist und über eine aus seinem Gehäuse "G" herausgeführte, mit einem Stecker "ST" versehene Leitung "L" elektrisch anschließbar ist. Deutlich wird aber auch die gedrängte Einbausituation, die es nicht ermöglicht, den Schalter "S" ohne Demontage von Schließzylinder "SZ" und Türziehgriff "TG" - der mit einem Betätigungshebel "H" den Schließzylinder "SZ" und den Schalter "S" ringartig umfaßt - auszutauschen. Dem steht darüber hinaus eine an der Führung "F" befestigte Zugentlastung "Z" für die Leitung "L" entgegen.

Im folgenden wird nun eine Ausführungsform einer **erfindungsgemäßen** Einbauanordnung beschrieben. In einer nur schematisch durch einen gestrichelten Rahmen angedeuteten Kraftfahrzeugseitentür 1 ist gemäß **Figur 1** ein ebenfalls nur angedeuteter Schließzylinder 2 zur mechanischen Entriegelung und Verriegelung eines nicht dargestellten Türschlosses angeordnet. Der Schließzylinder 2 dient ferner in bekannter Weise zur Steuerung von zusätzlichen Funktionen (z. B. Zentralverriegelung, Einbruch-Diebstahl-Warnanlage, Komfortbetätigung von Fensterhebern und elektrischem Schiebedach) mittels eines ihm zugeordneten Schlüssels 3, der zum Rechts- und Linksschwenken des Schließzylinders 2 aus einer neutralen Schlüsselabzugstellung in diesen eingesteckt werden kann.
Dem Schließzylinder 2 bzw. einem mittels dessen drehbaren, mit Nocken 2N versehenen Schloßteil - das in der Längsachse 2X des Schließzylinders 2 liegt - ist daher eine als Einsteckgehäuse 4 ausgeführte Aufnahmestelle für wenigstens einen elektrischen Schalter 5 fest zugeordnet. Die Längsachse 4X des Einsteckgehäuses 4 ist gegenüber der Längsachse 2X des Schließzylinders 2 um einen bestimmten Betrag V versetzt und verläuft in der Grundrißprojektion wenigstens annähernd senkrecht zur Längsachse 2X. Der Schalter 5 dient der elektrischen Erfassung von Bewegungen des Schließzylinders 2 aufgrund einer Drehbewegung des eingesteckten Schlüssels 3. Die Übertragung dieser Bewegungen auf den Schalter 5 wird später noch erläutert.
Das Einsteckgehäuse 4 ist als Tunnelbohrung einstückiger Teil eines nicht näher dargestellten Schloßgehäuses SG, in welchem z. B. noch eine Schloßnuß und eine den Schließzylinder und die Schloßnuß verbindende Drehstange gelagert sein kann. Selbstverständlich ist in diesem Schloßgehäuse auch das erwähnte Schloßbauteil mit den Nocken 2N zur Codierung derjenigen Drehwinkel des Schließzylinders vorgesehen, bei denen der Schalter 5 geschaltet werden muß. Vorzugsweise kann die Schloßnuß selbst in bekannter Weise die Nocken 2N aufweisen, wenn es nicht erforderlich ist, den Schalter 5 ausschließlich mittels des Schließzylinders 2 zu betätigen. Aber auch der Schließzylinder selbst kann je nach Erfordernis die Nocken tragen.

Das Einsteckgehäuse 4 weist eine Einstecköffnung 4A und einen Endanschlag 4E auf. An der Einstecköffnung 4A sind wandseitig zwei Federzungen 6 vorgesehen, die in den lichten Raum der Einstecköffnung 4A hineinragende Clipsnasen 7 tragen.
Im Einsteckgehäuse 4 ist zwischen dem Endanschlag 4E und den Clipsnasen 7 ein als Rohrhülse 8 ausgeführtes Trägerteil für den elektrischen Schalter 5 festgelegt, indem seine in der Zeichnung linke Stirnseite gegen den Endanschlag 4E geschoben ist und seine in der Zeichnung rechte Stirnseite von den Clipsnasen 7 hinterfaßt wird.

Der Schalter 5 ist von einer bekannten Bauart (z. B. DE 29 36 821 A1). Betätigungsseitig hat er einen Schaltkontakt 5S, der durch mechanische Beaufschlagung einer durch eine Totpunktfeder 5T vorgespannten Biegefeder 5B umschnappend zwischen zwei Festkontakten 5F umschaltbar ist. Zum Schutz der Kontakte 5S und 5F gegen Verschmutzung und Nässe sind diese in bekannter Weise von einer geschlossenen Schutzkappe 9 umgeben, die aus einem elastischen und feuchtigkeitsdichten Material, z. B. Silikon, gefertigt und mit einem Randbereich 9R an einem Sockel 10 des Schalters 5 befestigt ist.

Innerhalb der Rohrhülse 8 ist eine umlaufende Anschlagschulter 8S vorgesehen. In der gezeigten Einbaulage ist der Randbereich 9R der Schutzkappe 9 ersichtlich zwischen der Anschlagschulter 8S und dem Sockel 10 eingespannt und bildet eine Dichtung in der Fuge zwischen der Anschlagschulter 8S und dem Sockel 10. Die Kontakte 5S und 5F sind dadurch wasser- und staubdicht sowie gegen direkte Berührung geschützt angeordnet (Schutzart IP 67 nach DIN 40 050).

Als Montagehilfe ist innerhalb der Rohrhülse 8 noch in bekannter Weise eine nicht dargestellte Lagecodierung des Schalters 5 - z. B. Nut-Feder-Führung oder dgl. - sowie eine leichte Rastung 8R vorgesehen, die den Schalter 5 nach dem axialen Einschieben in die Rohrhülse 8 bis gegen die Anschlagschulter 8S vorläufig fixiert.

Anschlußseitig ist der Schalter 5 mit einem ummantelten mehradrigen elektrischen Anschlußkabel 11 verbunden. Nach dem Fixieren des Schalters 5 mittels der Rastung 8R wird der anschlußseitig in der Rohrhülse 8 verbleibende Hohlraum mit einer geeigneten Gießmasse 12 - durch enge Schraffur dargestellt - flüssigkeits- und gasdicht vergossen. Diese bildet gleichzeitig die Zugentlastung des ummantelten Anschlußkabels 11.

Die Schutzkappe 9 ist vollständig innerhalb der Gesamtlänge der Rohrhülse 8 untergebracht, jedoch hat letztere in Höhe der Schutzkappe 9 und der Biegefeder 5B einseitig (auf ihrer Unterseite) eine zur linken Stirnseite hin offene Ausnehmung 8A, durch welche ein Schalterbetätigungsteil 13 hindurchgeführt werden kann. Ferner ist zur Erhöhung der mechanischen Belastbarkeit der Rohrhülse 8 an deren linker Stirnseite noch ein Quersteg 8St angeformt, der die linksseitige Öffnung der Rohrhülse 8 weitgehend verschließt und eine zusätzlich Sicherung gegen mechanische Beschädigung des Schalters 5 von der Betätigungsseite her bietet. Die verbleibenden Spalte dienen lediglich der Einführung von Formwerkzeugen bei der Herstellung der Rohrhülse.

Die erwähnte Lagecodierung des Schalters 5 in der Rohrhülse 8 stellt sicher, daß die Biegefeder 5B der Ausnehmung 8A der Rohrhülse exakt gegenüberliegt. Das Material der Schutzkappe 9 ist an deren ebenfalls wegen der besagten Codierung zwangsläufig der Ausnehmung 8A zugewandten Wandseite 9W verstärkt. Das Schalterbetätigungsteil 13 ist als ein in dem Einsteckgehäuse 4 vollständig unabhängig von dem Schalter 5 geführter separater Stößel ausgeführt, der linear in Richtung eines Doppelpfeils "y" hin und her verschiebbar ist.
Der Schalter 5 und das Schalterbetätigungsteil 13 sind hier in unbetätigter Ruhelage dargestellt; zur Betätigung des Schalters 5 wird das Schalterbetätigungsteil 13 um einen bestimmten Hub - der der Höhe eines der mit dem Schließzylinder 2 wirkverbundenen Nocken 2N entspricht - angehoben, wodurch es durchdringungsfrei über die Wandseite 9W der Schutzkappe 9 die Biegefeder 5B des Schalters 5 beaufschlagt und den Schaltkontakt 5S unter der Wirkung der Totpunktfeder 5T auf den unteren Festkontakt 5F umschaltet.

Die Einbauanordnung könnte abweichend von der gezeigten Konfiguration auch zur Erfassung von Bewegungen oder der Anwesenheit des Schlüssels 3 innerhalb des Schließzylinders 2 verwendet werden. In diesem Fall würde der Hub des Schalterbetätigüngsteils 13 z. B. in an sich bekannter Weise (DE 35 16 732 C1) dem Hub einer Zuhaltung des Schließzylinders 2 beim Einstecken des Schlüssels entsprechen.

Die Wirkverbindung zwischen dem Schließzylinder 2 bzw. den Nokken 2N und dem Schalterbetätigüngsteil 13 ist hier nur schematisch durch einen doppelten Kraftflußpfeil K angedeutet.

Der Schalter ist ersichtlich als monostabiler Wechsler ausgeführt; es kommt natürlich auf die Belegung seiner Anschlüsse an, welche Funktion ihm letztlich zugewiesen wird. Er kann in der gezeigten Ausführung z. B. als einpoliger Ruhe- oder als Arbeitskontakt verwendet werden oder als Umschalter. An sich kommt es hier aber auf die Schalterbauart nicht an.

Wesentlich ist für die Bemessung der Toleranzen bei der Fertigung der Bestandteile der Einbauanordnung nur, daß in deren Einbauzustand Anordnung ein definierter Achsversatz V im Bereich der Biegefeder 5B eingehalten wird. Dabei sind geringfügige Abweichungen in Längsrichtung der Rohrhülse 8 zulässig. Quer dazu wird durch die profilkomplementäre Paarung der Umrisse des Einsteckgehäuses 4 (innen) und der Rohrhülse 8 (außen) - die aus **Figur 2** besser ersichtlich wird - eine sehr exakte Positionierung erzielt.

Zum Ausbau der Rohrhülse 8 mitsamt dem Schalter 5 und dem Anschlußkabel 11 brauchen nur die Clipsnasen 7 außer Eingriff mit der rechten Stirnseite der Rohrhülse 8 gebracht zu werden; danach läßt sich die gesamte Anordnung herausziehen, ohne daß das Schalterbetätigungsteil 13 oder der Schließzylinder 2 davon berührt würde.
Ebenso treten beim Erst- oder Wiedereinbau der Rohrhülse keine Wechselwirkungen mit Schloßbauteilen auf.

Die Ansicht der Rohrhülse 8 (Linie II-II in Figur 1) und des nach rückwärts versetzt geschnittenen Einsteckgehäuses nach **Figur 2** zeigt, daß innerhalb einer Rohrhülse 8 auch zwei (oder bei entsprechenden Einbaumöglichkeiten noch mehr) Schalter 5 untergebracht werden können, wobei für jeden Schalter ein eigenes Schalterbetätigungsteil 13 vorgesehen und durch die Ausnehmung 8A geführt wird. Mehrere Schalterbetätigungsteile 13 nebeneinander sind in einer Reihe parallel zur Längsachse 2X des Schließzylinders 2 anzuordnen; also muß die Längsachse 4X des Einsteckgehäuses 4 im Grundriß wenigstens annähernd senkrecht zur Längsachse 2X des Schließzylinders 2 verlaufen. Bei einer denkbaren Anordnung nur eines Schalters ist dieser Achsverlauf natürlich keine zwingende Voraussetzung; dann könnten die beiden Achsen auch parallel zueinander verlaufen.
In der Ausnehmung 8A ist zur Unterstützung der exakten axialen Führung der Schalterbetätigungsteile 13 eine zwischen diese eingreifende Zunge 8Z ausgeformt. Die Kappe 9 ist ersichtlich als einstückiges Formteil gemeinsam für beide Schalter 5 ausgeführt, wobei nach Wahl jeder Schalter, wie dargestellt, einen eigenen Kappenteil haben kann, die durch einen gemeinsamen Randbereich 9R verbunden sind, oder nur eine einzige, größere Kappe vorgesehen werden kann.

Außerdem wird aus dem Schnitt in Figur 2 ersichtlich, daß der Außenumriß der Rohrhülse 8 profilkomplementär zum unrunden Innenumriß des Einsteckgehäuses 4 geformt ist und daß auf der Oberseite der Rohrhülse 8 zwei längs verlaufende Stege 8C angeformt sind, die in Nuten 4C in der gegenüberliegenden Innenwand des Einsteckgehäuses 4 eingreifen. Dadurch - und natürlich durch äquivalente andere Formgestaltungen - wird die Lage der Rohrhülse 8 innerhalb des Einsteckgehäuses 4 eindeutig codiert bzw. vorgegeben; Falschmontage ist ausgeschlossen. Denn in einer um 180° um ihre Längsachse verdrehten Stellung der Rohrhülse 8 können die Stege 8C mangels passender Nuten nicht in das Einsteckgehäuse 4 eingeführt werden.

Auch die beiden - in Figur 2 nur gestrichelt angedeuteten Schalterbetätigungsteile 13 leisten ersichtlich einen Beitrag zur Formcodierung der Einbaulage der Rohrhülse 8 in dem Einsteckgehäuse 4. Denn sie ragen in den lichten Raum des Einsteckgehäuses 4 über die Außenkontur der Rohrhülse 8 hinein. Nur wenn die stirnseitig offene Ausnehmung 8A der Rohrhülse 8 auf der richtigen, den Schalterbetätigungsteilen 13 zugewandten Seite des Einsteckgehäuses 4 eingeschoben wird, kann die Rohrhülse selbst vollständig, d. h. bis zum Einfallen der Clipsnasen 7 hinter ihre rechte Stirnseite, eingeschoben werden. Vorteilhaft haben die Schalterbetätigungsteile 13 einen runden oder ovalen Querschnitt, damit die Zunge 8Z und die Seitenwände der Ausnehmung 8A einfacher eingeschoben werden können. Ihre Führungen im Schloßgehäuse SG sind natürlich mit entsprechenden Querschnitten ausgeführt.
Ein weiteres Detail der Formgestaltung der Rohrhülse 8 ist die Ausführung der Anschlagschulter 8S; diese wird nur auf der Ober- und Unterseite des lichten Raums der Rohrhülse 8 durch (in Figur 1 sichtbare) Stege, jedoch auf den beiden anderen Seiten durch Rücksprünge gebildet.

Insgesamt entsprechen die Abmessungen der Rohrhülse 8 mitsamt den beiden Schaltern 5 gemäß Figur 2 ungefähr denen einer üblicherweise zum Anschluß von Stellelementschaltern oder einzelnen Schließzylinderschaltern verwendeten elektrischen Steckkupplung eines Anschlußkabels, so daß gegenüber dieser der Raumbedarf für die Einbauanordnung der Schalter am Schloß verringert werden kann.

## Patentansprüche

1. Einbauanordnung wenigstens eines elektrischen Schalters (5), der in einem schlüsselbetätigten Schließsystem mit einem Schließzylinder (2) zur Auslösung von Schaltsignalen, insbesondere zur Abfrage von Drehwinkeln dieses Schließzylinders (2) vorgesehen ist, enthaltend
- ein Trägerteil (8) zur Aufnahme des wenigstens einen vormontierten, fest mit einem Zuleitungskabel (11) verbundenen Schalters (5), welches Trägerteil (8) mitsamt dem Schalter (5) in einer festen räumlichen Beziehung zum Schließzylinder (2) an einer Aufnahmestelle lösbar befestigt ist,
- ein mittels eines in den Schließzylinder (2) eingesteckten Schlüssels (3) bewegbares Schalterbetätigungsteil (13) zur Betätigung des wenigstens einen Schalters (5) bei einer Bewegung des Schlüssels (3),
**gekennzeichnet durch**
- Ausführung des Trägerteils als Rohrhülse (8) zur steckbaren, zwangsläufig lagerichtigen Aufnahme des wenigstens einen Schalters (5), wobei dieser betätigungsseitig durch eine an der Rohrhülse (8) randseitig (9R / 8S) abgestützte, geschlossene flexible Kappe (9) abgedichtet ist und anschlußseitig nach dem Einstecken in die Rohrhülse (8) wasserdicht vergossen wird,
- Ausführung der Aufnahmestelle als mit Achsversatz zur Längsachse (2X) des Schließzylinders (2) angeordnetes Einsteckgehäuse (4) für die Rohrhülse (8), in welchem diese nach ihrem Einführen zwangsläufig lagerichtig festlegbar ist und
- von der Rohrhülse (8) und dem wenigstens einen Schalter (5) unabhängige Führung des Schalterbetätigungsteils (13), welches zur Überbrückung des Achsversatzes zwischen dem Schließzylinder (2) und dem Einsteckgehäuse (4) dimensioniert und bewegbar ist.

2. Einbauanordnung nach Anspruch 1,
**dadurch gekennzeichnet**,
daß das Einsteckgehäuse (4) einstückig als Teil eines Schloßbauteile sowie das Schalterbetätigungsteil (13) aufnehmenden Schloßgehäuses (SG) ausgeführt ist.

3. Einbauanordnung nach Anspruch 1 oder 2,
**gekennzeichnet durch**
- Ausführung der Rohrhülse (8) mit einer auch die Kappe (9) des wenigstens einen Schalters (5) überdeckenden Länge und
- eine auf der Betätigungsseite des wenigstens einen Schalters (5) angeordnete Ausnehmung in der Rohrhülse (8) zur Durchführung des Schalterbetätigungsteils (13).

4. Einbauanordnung nach Anspruch 1 oder 3,
**gekennzeichnet durch**
- eine in der Rohrhülse (8) vorgesehene Rastung (8R) zur vorläufigen Fixierung des wenigstens einen vormontierten Schalters (5) nach dessen Einstecken in die Rohrhülse.

5. Einbauanordnung nach einem der vorstehenden Ansprüche, in welcher das Trägerteil (8) mittels einer Clipsverbindung an der Aufnahmestelle befestigt ist,
**gekennzeichnet durch**
- profilkomplementäre Formgebung des Innenumrisses des Einsteckgehäuses (4) bzw. des Außenumrisses der Rohrhülse (8) zur Formcodierung des zwangsläufig lagerichtigen Einbaus der Rohrhülse (8) in das Einsteckgehäuse (4).

6. Einbauanordnung nach Anspruch 1 oder 2,
**gekennzeichnet durch**
- in Querrichtung zur Längsachse (2X) des Schließzylinders (2) verlaufende lineare Führung des Schalterbetätigungsteils (13).

7. Einbauanordnung nach Anspruch 6,
**dadurch gekennzeichnet**,
daß das Schalterbetätigungsteil (13) im Einbauzustand in den lichten Raum des Einsteckgehäuses (4) über den Außenumriß der Rohrhülse (8) hineinragt, wobei die Ausnehmung (8A) der Rohrhülse (8) zum Durchführen des Schalterbetätigungsteils (13) stirnseitig der Rohrhülse (8) offen ist, um bei lagerichtigem Einstecken der Rohrhülse (8) in das Einsteckgehäuse (4) das Einführen des Schalterbetätigungsteils (13) in die Ausnehmung (8A) zu ermöglichen.

8. Einbauanordnung nach Anspruch 1 oder 2, in welcher mehrere Schalter (5) in einem gemeinsamen Trägerteil (8) fest angeordnet sind,
**dadurch gekennzeichnet**,
daß die Längsachse (4X) des Einsteckgehäuses (4) in einer Grundrißprojektion wenigstens annähernd senkrecht zur Längsachse (2X) des Schließzylinders (2) verläuft.

9. Einbauanordnung nach Anspruch 8,
**dadurch gekennzeichnet**,
daß für jeden der Schalter (5) ein separates Schalterbetätigungsteil (13) vorgesehen ist und
daß die Schalterbetätigungsteile (13) nebeneinander in einer parallel zur Längsachse (2X) des Schließzylinders (2) verlaufenden Reihe angeordnet sind.

10. Einbauanordnung nach Anspruch 1 oder 2,
**dadurch gekennzeichnet**,
daß die Kappe (9) auf ihrer zum Schalterbetätigungsteil (13) hin weisenden und von diesem beaufschlagten Wandseite (9W) mit dickerer Wandstärke ausgeführt ist.

11. Einbauanordnung nach Anspruch 8,
**dadurch gekennzeichnet**,
daß die Kappe (9) einstückig für mehrere Schalter (5) ausgeführt ist.

## Claims

1. An installation arrangement for at least one electrical switch (5) which is provided in a key-operated locking system with a lock cylinder (2) for triggering switching signals, particularly for ascertaining the angles of rotation of this lock cylinder (2), containing
- a carrier part (8) to accommodate the at least one pre-assembled switch (5) which is connected rigidly to a feed cable (11), said carrier part (8) together with the switch (5) being separably mounted on an accommodating location in a fixed spatial relationship to the lock cylinder (2),
- a switch actuating part (13) adapted to be moved by means of a key (3) fitted into the lock cylinder (2), to actuate the at least one switch (5) upon a movement of the key (3),
characterised by
- construction of the carrier part as a tubular sleeve (8) for the push-in positively correctly positioned accommodation of the at least one switch (5), this latter being sealed at the actuation side by a closed flexible cap (9) the rim (9R/8S) of which is braced on the tubular sleeve (8) and which is cast in water-tight fashion at the connection end after it is fitted into the tubular sleeve (8),
- construction of the accommodating location as a push-in housing (4) for the tubular sleeve (8), disposed in an axially offset position in relation to the longitudinal axis (2X) of the lock cylinder (2), in which housing (4) the tubular sleeve (8) can, after its insertion, be positively fixed in the correct position, and
- guidance of the switch actuating part (13) independently of the tubular sleeve (8) and of the at least one switch (5), said actuating part being dimensioned for and adapted for movement in order to bridge the axial offset between the lock cylinder (2) and the push-in housing (4).

2. An installation arrangement according to claim 1, characterised in that the push-in housing (4) is constructed in one piece as part of a lock housing (SG) accommodating lock components and also the switch actuating part (13).

3. An installation arrangement according to claim 1 or 2, characterised by
- construction of the tubular sleeve (8) to a length which covers also the cap (9) of the at least one switch (5), and
- a cut out disposed on the actuating side of the at least one switch (5) and made in the tubular sleeve (8) to allow passage of the switch actuating part (13).

4. An installation arrangement according to claim 1 or 3, characterised by,
- provided in the tubular sleeve (8), a catch arrangement (8R) for the provisional fixing of the at least one pre-assembled switch (5) after this has been inserted into the tubular sleeve.

5. An installation arrangement according to one of the preceding claims, in which the carrier part (8) is fixed at the receiving location by means of a clip connection, characterised by
- a matching profiled shaping of the inner surface of the push-in housing (4) or of the outer surface of the tubular sleeve (8) for shape coding of the positively positionally correct fitment of the tubular sleeve (8) into the push-in housing (4).

6. An installation arrangement according to claim 1 or 2, characterised by
- a linear guidance of the switch actuating part (13) extending in the transverse direction in relation to the longitudinal axis (2X) of the lock cylinder (2).

7. An installation arrangement according to claim 6, characterised in that the switch actuating part (13), when in the installed state, projects into the clear space inside the push-in housing (4) beyond the outer circumference of the tubular sleeve (8), the cut-out (8A) in the tubular sleeve (8) which allows passage for the switch actuating part (13) being open at the end of the tubular sleeve (8) so that with positionally correct insertion of the tubular sleeve (8) into the push-in housing (4) it is possible to insert the switch actuating part (13) into the cut-out (8A).

8. An installation arrangement according to claim 1 or 2, in which a plurality of switches (5) are rigidly disposed in one common carrier part (8), characterised in that the longitudinal axis (4X) of the push-in housing (4), in a plan view projection, extends at least approximately at right-angles to the longitudinal axis (2X) of the lock cylinder (2).

9. An installation arrangement according to claim 8, characterised in that for each of the switches (8) there is a separate switch actuating part (13) and in that the switch actuating parts (13) are disposed beside one another in a row extending parallel with the longitudinal axis (2X) of the lock cylinder (2).

10. An installation arrangement according to claim 1 or 2, characterised in that the cap (9) is constructed with a thicker wall on its side (9W) which points away from and is subject to the action of the switch actuating part (13).

11. An installation arrangement according to claim 8, characterised in that the cap (9) is constructed in one piece for a plurality of switches (5).

## Revendications

1. Disposition de montage d'au moins un commutateur électrique (5) qui est prévu dans un système de fermeture manoeuvré par une clé avec un cylindre de fermeture (2) pour déclencher des signaux de commutation, en particulier pour interroger au sujet des angles de rotation de ce cylindre de fermeture (2), comportant
- un support (8) pour recevoir le commutateur (5), dont il y a au moins un, prémonté, solidairement relié à un câble d'arrivée (11), support (8) qui, avec le commutateur (5), est fixé de façon amovible à un réceptacle, en relation spatiale fixe avec le cylindre de fermeture (2),
- une pièce (13) de manoeuvre du commutateur, qui se déplace au moyen d'une clé (3) introduite dans le cylindre de fermeture (2), pour manoeuvrer le commutateur (5), dont il y a au moins un, lors d'un mouvement de la clé (3),
caractérisée
- par la réalisation du support sous forme d'un manchon tubulaire (8) pour recevoir, par enfichage et obligatoirement en position correcte, le commutateur (5) dont il y a au moins un, celui-ci étant rendu étanche, du côté de la manoeuvre, par un capuchon flexible fermé (9) qui, du côté de la bordure (9R/8S) s'appuie contre le manchon tubulaire (8) et étant scellé avec étanchéité à l'eau, du côté raccordement, après enfichage dans le manchon tubulaire (8),
- par la réalisation du réceptacle sous forme d'une boîte (4) qui est disposée avec son axe décalé par rapport à l'axe longitudinal (2X) du cylindre de fermeture (2), dans laquelle le manchon tubulaire (8) peut s'enficher et dans laquelle celui-ci ne peut, après son introduction, se fixer qu'en position correcte et
- par un guidage, indépendant du manchon tubulaire (8) et du commutateur (5) dont il y a au moins un, de la pièce (13) de manoeuvre du commutateur qui est dimensionnée et peut se déplacer pour ponter le décalage axial entre le cylindre de fermeture (2) et la boîte (4).

2. Disposition de montage selon la revendication 1,
caractérisée
par le fait que la boîte (4) est réalisée d'une seule pièce sous forme d'une partie d'un composant de la serrure et du boîtier de serrure (SG) qui reçoit la pièce (13) de manoeuvre du commutateur.

3. Disposition de montage selon la revendication 1 ou 2,
caractérisée
- par la réalisation du manchon tubulaire (8) d'une longueur telle qu'il recouvre également le capuchon (9) du commutateur (5) dont il y a au moins un et
- par un évidement, disposé du côté manoeuvre du commutateur (5) dont il y a au moins un, dans le manchon tubulaire (8) pour le passage de la pièce (13) de manoeuvre du commutateur.

4. Disposition de montage selon la revendication 1 ou 3,
caractérisée
- par un crantage (8R), prévu dans le manchon tubulaire (8) pour bloquer provisoirement le commutateur (5), dont il y a au moins un, prémonté, après son enfichage dans le manchon tubulaire.

5. Disposition de montage selon l'une des revendications précédentes, dans laquelle le support (8) est fixé au réceptacle au moyen d'une liaison par clipsage,
caractérisée
- par une conformation, de profil complémentaire, du contour intérieur de la boîte (4) ou du contour extérieur du manchon tubulaire (8) pour le codage de forme du montage, obligatoirement en position correcte, du manchon tubulaire (8) dans la boîte (4) dans laquelle il s'enfiche.

6. Disposition de montage selon la revendication 1 ou 2,
caractérisée
- par un guidage linéaire, orienté selon la direction perpendiculaire à l'axe longitudinal (2X) du cylindre de fermeture (2), de la pièce (13) de manoeuvre du commutateur.

7. Disposition de montage selon la revendication 6,
caractérisée
par le fait qu'à l'état monté, la pièce (13) de manoeuvre du commutateur pénètre dans l'espace libre de la boîte (4) en passant par le contour extérieur du manchon tubulaire (8), l'évidement (8A) du manchon tubulaire (8) prévu pour le passage de la pièce (13) de manoeuvre du commutateur du côté frontal du manchon tubulaire (8) étant ouvert pour, lorsque le manchon tubulaire (8) est enfiché en position correcte dans la boîte (4) dans laquelle il doit s'enficher, permettre l'introduction, dans l'évidement (8A), de la pièce (13) de manoeuvre du commutateur.

8. Disposition de montage selon la revendication 1 ou 2, dans laquelle plusieurs commutateurs (5) sont disposés, fixes, sur un support commun (8),
caractérisée
par le fait qu'en projection en plan, l'axe longitudinal (4X) de la boîte (4) est orienté, au moins approximativement, perpendiculairement à l'axe longitudinal (2X) du cylindre de fermeture (2).

9. Disposition de montage selon la revendication 8,
caractérisée
par le fait que pour chacun des commutateurs (5) est prévue une pièce distincte (13) de manoeuvre du commutateur et
que les pièces (13) de manoeuvre des commutateurs sont disposées l'une à côté de l'autre sur une rangée orientée parallèlement à l'axe longitudinal (2X) du cylindre de fermeture (2).

10. Disposition de montage selon la revendication 1 ou 2,
caractérisée
par le fait que le capuchon (9) est réalisé avec une plus grande épaisseur de paroi sur son côté de paroi (9W) orienté en direction de la pièce (13) de manoeuvre du commutateur et actionné par cette pièce.

11. Disposition de montage selon la revendication 8,
caractérisée
par le fait que le capuchon (9) est réalisé d'une seule pièce pour plusieurs commutateurs (5).
